# EUROPÄISCHE PATENTSCHRIFT

(11) **EP 0 087 104 B1**
(45) Veröffentlichungstag und Bekanntmachung des Hinweises auf die Patenterteilung: **15.05.1985**
(21) Anmeldenummer: 83101425.3
(22) Anmeldetag: 15.02.1983
(51) Int. Cl.: A43B 13/26, A43B 5/02

(54) **Sportschuh mit einer federelastischen Laufsohle aus Kunststoff**
Sports shoe with an elastic exterior sole of plastics material
Chaussure de sport avec semelle d'usure élastique en matière plastique

(30) Priorität: 22.02.1982 DE 3206305
(43) Veröffentlichungstag der Anmeldung: 31.08.1983
(73) Patentinhaber: PUMA-Sportschuhfabriken Rudolf Dassler KG, D-8522 Herzogenaurach (DE)
(72) Erfinder: Dassler, Armin A., D-8522 Herzogenaurach (DE)
(74) Vertreter: Hufnagel, Walter, Dipl.-Ing., Dipl.-Wirtsch.-Ing.

## Beschreibung

Die Erfindung bezieht sich auf einen Sportschuh mit einer federelastischen Laufsohle aus Kunststoff gemäß dem Oberbegriff des Patentanspruches 1.

Es hat bisher nicht an Versuchen gefehlt, die Biegsamkeit von Sportschuhsohlen im Ballen-und/oder im Gelenkbereich zu erhöhen.

So ist beispielsweise die Sportschuhsohle nach dem DE-U-19 43 819 mit einer nach der Schuhinnenseite ausgerichteten und ausschließlich im Ballenbereich angeordneten Biegezone versehen, wobei parallel zueinander verlaufende Rippen und dazwischenliegende Sohlenvertiefungen quer zur Sohlenlängsachse verlaufen. Die Laufseite der Sohle hingegen ist im Bereich der Biegezone völlig eben ausgebildet, so daß durch diese einseitige Schwächung der Sohlenstärke nur eine gewisse Erhöhung der Biegsamkeit der Sohle innerhalb der Biegezone erzielt wird. Bei Sportschuhsohlen aus federelastischem Kunststoffmaterial, wie Polyamid, Polyurethan oder dgl., kann jedoch mit der vorstehendbeschriebenen Maßnahme eine ausreichende Erhöhung der Biegsamkeit solcher Sohlen im Ballen- und/oder im Gelenkbereich nicht erzielt werden, weil dieses Sohlenmaterial nicht, jedenfalls nicht ausreichend dehnbar ist. Hinzukommt, daß die Biegsamkeit dieser bekannten Sportschuhsohle durch die verhältnismäßig breiten, beiderseitig nicht mit Materialschwächungen versehenen randseitigen Stege darüber hinaus noch begrenzt ist und daß die Kanten der Rippen beim Abbiegen der Laufsohle in eine geneigte Lage rücken, so daß diese praktisch auf Biegung beansprucht werden und damit nicht mehr in der Lage sind, das Gewicht des Sportlers so aufzunehmen, daß dieser den gewünschten festen Stand verspürt.

Aus dem DE-U-19 73 891 ist es bekannt, durch eine laufsohlenseitige Schwächung der Sohlenstärke eine bestimmte Biegbarkeit der Sohle zu erreichen. Bei dieser Ausführung wird die örtliche Schwächung im mittleren Sohlen- bzw. im Gelenkbereich durch Einbringung von annähernd elliptischen Aussparungen bzw. Einprägungen im Vordersohlenbereich und quer zur Sohlenlängsachse verlaufenden Rillen im Verhältnismäßig dickwandig ausgebildeten Gelenkbereich erreicht. Wenn hierbei zwischen den benachbarten Rillen bzw. Einprägungen auch Rippen stehenbleiben, so sind auch diese Sohlen wegen des dickwandigen Sohlenbereiches im Gelenk und des dadurch bedingten hohen Schuhgewichtes, sowie auch wegen einer erhöhten Bruchgefahr in dem durch kerbenförmige Einschnitte gefährdeten Gelenkbereich für einen praktischen Einsatz wenig geeignet. Hinzukommen beiderseitig ungeschwächte Sohlenrandzonen, die der gewünschten Biegefähigkeit besonders im Ballenbereich entgegenwirken.

Diese Nachteile gelten sinngemäß auch für Sportschuhsohlen nach der DE-A-20 22 974 und nach dem DE-U-70 06 079. Hinzukommt, daß insbesondere die in dieser Form ausgebildeten Querrillen Sammelstellen für kleine Steinchen oder sonstige Fremdkörper, wie Schmutzteilchen, bilden, die vielfach ein Zurückgehen der verhältnismäßig dicken Sohlenteile in ihre Ursprungslage verhindern. Dies ist für den Sportler ebenfalls recht unangenehm und verringert seine sportliche Leistung in erhöhtem Maße.

Der Erfindung liegt die Aufgabe zugrunde, einen Sportschuh mit einer federelastischen Laufsohle aus Kunststoff der eingangs erwähnten Art so weiterzubilden, daß man sowohl im Ballenals auch im Gelenkbereich eine erhöhte Biegefähigkeit bzw. Flexibilität derart erhält, daß ein Staucheffekt auf die innenliegende Brandsohle ganz oder zumindest überwiegend vermieden wird und daß die Verhaftung der Beschläge im Bereich der Vordersohle mit dem Boden, der Laufbahn oder dgl. möglichst lange aufrechterhalten wird.

Gemäß der Erfindung wird diese Aufgabe bei einem Sportschuh nach dem Oberbegriff des Anspruches 1 durch die im Kennzeichen dieses Anspruches aufgeführten Merkmale gelöst.

Durch die vorliegende Erfindung werden gleichzeitig mehrere Vorteile erzielt. Zunächst ist eine extreme Abbiegemöglichkeit der Vordersohle im Ballenbereich und im gleichen Maße oder auch im geringeren Umfange auch im vorderen Gelenkbereich ohne Beeinträchtigung des natürlichen Abrollvorganges des Fußes in diesen Sohlenbereichen gegeben und zwar gleichmäßig über die gesamte Sohlenbreite. Die als Wellenband ausgebildeten Biegezonen sind extrem biegefähig, weil durch das Wellenband ein Materialvorrat geschaffen wird, der eine Ausdehnung, d. h. eine echte Streckung bzw. Verlängerung der Laufsohle in Sohlenlängsrichtung bzw. in Richtung des Krümmungsradius der Laufsohle auch bei Verwendung von Hause aus nicht dehnbaren, federelastischen Kunststoffen ermöglicht. Damit wird die zum Abbiegen notwendige Biegekraft auf ein Minimum reduziert und ein Staucheffekt auf die innenliegende Brandsohle ganz oder zumindest weitestgehend vermieden. Die Wellung des Wellenbandes kann so eingestellt werden, daß der durch Dehnung erzielte Längengewinn so groß ist, daß eine Stauchung der benachbarten Brandsohle überhaupt nicht gegeben ist. Grundsätzlich kann die Brandsohle im Bereich der Biegezonen aber auch korrespondierende Zwischenstücke aus volumenkompressiblem Material aufweisen, um einen Restbetrag von Stauchkräften aufzunehmen, so daß dem Abbiegevorgang von der Brandsohle her kein unerwünschter, zusätzlicher Widerstand entgegengesetzt wird.

Durch die ungewöhnliche Biegefähigkeit der Laufsohle in der bzw. in den Biegezonen wird der weitere Vorteil erzielt, daß alle Stollen, Krallen oder Spikes im Vordersohlenbereich beim Abbiegevorgang relativ lange mit dem Boden verhaftet sind und dann ziemlich schnell und praktisch senkrecht, d. h. ohne nennenswerte Kraftanstrengung aus dem Boden herausgezogen werden, so daß eine Beschädigung von Laufbahnen oder Rasenflächen, vorzugsweise durch die hinteren Stollen, Krallen oder Spikes im Vordersohlenbereich weitgehend vermieden und der Kraftaufwand für das hierfür erforderliche Losbrechmoment stark vermindert wird. Durch den zeitlich verlängerten Bodenkontakt der in Richtung zur Ferse hin hinteren Beschlägegruppe der Vordersohle wird auch die Griffigkeit der Laufsohle erhöht, was insbesondere bei schwierigen Bahn- oder Bodenverhältnissen günstig ist und zu einer besseren Rutschsicherheit führt.

Bei der Lösung der Erfindung zugrundeliegenden Aufgabe ergaben sich darüber hinaus weitere vorteilhafte konstruktive Ausgestaltungen, die in den Unteransprüchen erfaßt sind.

Weitere Einzelheiten und Vorteile der Erfindung werden nachfolgend anhand der Zeichnung näher erläutert, in denen mehrere Ausführungsbeispiele gemäß der Erfindung dargestellt sind. Es zeigen :
Figur 1 eine Draufsicht auf die Laufseite eines Sportschuhes mit der erfindungsgemäß ausgebildeten Sportschuhsohle,
Figur 2 einen Längsschnitt durch die Laufsohle gemäß Fig. 1 in der Sohlenlängsachse gemäß der Schnittlinie 11-11,
Figur 3 eine Draufsicht auf ein Teilstück der dem Schuhinneren zugewandten Sohlenseite,
Figur 4 einen Querschnitt durch die Biegezone bzw. durch das Wellenband gemäß den Schnittlinien 111-111 und IV-IV in Fig. 1, wobei die Sohle auf der Schuhinnenseite mit etwa trapezförmigen und auf der Laufflächenseite mit wellenförmigen Rippen in Form eines Wellenbandes ausgebildet ist,
Figur 5 einen entsprechenden Querschnitt des Wellenbandes mit laufseitig angebrachten sägezahnförmigen Rippen,
Figur 6 einen Querschnitt des Wellenbandes mit beidseitig wellenförmig ausgebildeten Rippen,
Figur 7 einen Querschnitt des Wellenbandes mit beidseitig etwa trapezförmig ausgebildeten Rippen,
Figur 8 einen Querschnitt des Wellenbandes mit beiderseitigen Rippen in Mäanderform,
Figur 9 einen Querschnitt des Wellenbandes in Form eines Faltenbalges bzw. mit beidseitig dachförmig ausgebildeten Rippen und
Figur 10 einen Querschnitt des Wellenbandes in Form von parallel zueinander angeordneten Röhrchen, die sich wenigstens nahezu über die gesamte Sohlenbreite erstrecken und vom Sohlenwerkstoff umschlossen sind.

Die Figuren 4 bis 10 zeigen das Wellenband jeweils in stark vergrößertem Maßstab.

In den Fig. 1 bis 3 ist mit 1 die Laufsohle eines nicht näher dargestellten Sportschuhes, insbesondere Fußballschuhes, bezeichnet, während mit 2 materialmäßig verdickte Bereiche für die Stollen 3, 3' und 3" gekennzeichnet sind. Bei Rennschuhen sind stattdessen in diesen Bereichen in entsprechend angepaßter Form Spikes oder Krallen angebracht. Die Brandsohle 4, die Laufsohle 1 auf der Schuhinnenseite 15 bedeckt, besteht aus den mit je einer abeschrägten Stoßfläche 5 versehenen Brandsohlenteilen 6 und 7, die über ein elastisches, vorzugsweise volumenkompressibles Zwischenstück 8 miteinander verbunden sind, und zwar an der korrespondierenden Stelle der biegezone 9 bzw. des Wellenbandes 9a der Laufsohle 1. Das Zwischenstück 8 besteht aus Gummi, vorzugsweise Schaum-oder Porogummi, mit der Eigenschaft, bei Zug-oder Druckbelastungen sich ausdehnen bzw. in sich gestaucht werden zukönnen. Das Zwischenstück 8 besitzt vorzugsweise eine trapezförmige Form. Dieses Zwischenstück 8 liegt mit der großen Trapezseite auf dem doppelrippenförmigen Wellenband 9a bzw. im Bereich der Biegezone des mittleren Teiles der Vordersohle. Durch die Nachgiebigkeit des Zwischenstückes 8 in Sohlenlängsrichtung wird sichergestellt, daß auch bei extremen Sohlendurchbiegungen bei einem etwa nicht ausreichendem « Wellungsgrad », d. h. bei einer nicht ganz ausreichenden Dehnungsreserve der Biegezone eine ansonsten noch mögliche und störende Wulstbildung der Brandsohle vermieden wird. Ein solches Zwischenstück kann grundsätzlich auch an der weiteren Biegezone 10 im Gelenkbereich bzw. im Bereich des Wellenbandes 10a eingesetzt werden, um auch dort jegliche Wulstbildung der Brandsohle 4 mit Sicherheit zu vermeiden.

Die Rippen 11 des Wellenbandes 9a reichen auf der Sohlenlauffläche 17 bis nahe, vorzugsweise aber ganz bis unmittelbar an den Sohlenrand 13 heran, während sie auf der Sohleninnenseite 15 vorzugsweise mit einem Abstand 14 vom Sohlenrand 13 enden. Auf diese Weise wird einerseits ein ausreichend großer Befestigungs- oder Klebestreifen von etwa 10 mm für die Befestigung der Laufsohle am Oberteil des Sportschuhes erzielt, ohne daß andererseits an dieser Stelle eine gewichtsmäßig störende Materialverstärkung bewirkt wird, weil sich die Rippen 11 laufsohlenseitig über die gesamte oder fast über die gesamte Sohlenbreite erstrecken, wobei im letzteren Falle die Endbereiche der Rippen 11 wenigstens laufsohlenseitig verrundet sind.

Im Bereich des Gelenkes, insbesondere des vorderen Gelenkteiles, sind ebenfalls Rippen 12 angebracht, die jedoch beidseitig von einem rippenfreien Rand R begrenzt werden. In diesen Randbereichen R können rechteckige bzw. trapezförmige Sohlenteile 2 aus besonders hartem, abriebfestem Material vorgesehen sein, wie dies auch für die übrigen verstärkten Sohlenteile 2 im Ballen und Bereich der Ferse vorgesehen ist. Durch die verbleibenden Randstege R ist die Biegefreudigkeit der Laufsohle 1 im vorderen Gelenkbereich etwas geringer als im Ballenbereich, was jedoch nicht störend ist, weil ein gewelltes Sohlenteil selbst mit verbleibenden Randstegen R wesentlich flexibler ist als ein lediglich durch einseitige Ausnehmungen geschwächtes Sohlenteil, wie dies bei den eingangs zitierten, bekannten Laufsohlen der Fall ist. Grundsätzlich bestünde aber auch die Möglichkeit, das Wellenband 10a insbesondere in den Zwischenbereichen zwischen den verstärkten Sohlenteilen 2 breiter auszuführen, d. h. das Wellenband 10a in diesen Zwischenbereichen ganz oder nahezu ganz bis zum jeweiligen Sohlenrand auslaufen zu lassen.

In den Fig. 4 bis 10 sind verschiedene Ausführungsbeispiele für die Ausbildung der Wellenbänder 9a bzw. 10a dargestellt.

In Fig. 4 ist die Sohleninnenseite 15 mit annähernd trapezförmigen Rippen 16 und die Sohlenlaufseite (Sohlenaußenseite) 17 mit wellenförmigen Rippen 18 versehen.

In Fig. 5 sind auf der Sohleninnenseite 15 wiederum annähernd trapezförmige Rippen 16 vorgesehen, während die Rippen 19 auf der Sohlenlaufseite 17 dachförmig ausgebildet sind.

Fig. 6 zeigt eine Biegezone bzw. ein Wellenband 9a bzw. 10a mit einem Doppel-Wellenprofil, das auf der Sohleninnenseite 15 drei Wellen 20 und auf der Sohlenlauffläche 17 zwei Wellen 20 gleicher Form aufweist.

Fig. 7 zeigt ein Doppelrippenprofil mit annähernd trapezförmigen Rippen 21.

Fig. 8 läßt U-förmige Rippen 22 erkennen, die mäanderförmig angeordnet sind. Dabei können die äußeren und inneren Kanten abgerundet werden, wie dies bei 23 angedeutet ist.

Fig. 9 zeigt eine sägezahnförmige Ausführung der Biegezonen bzw. der Wellenbänder 9a bzw. 10a, bei der die Rippen 24 laufsohlen- und brandsohlenseitig spitzdachförmig verlaufen.

Fig. 10 zeigt eine Ausführungsform, bei der das Wellenprofilteil als getrenntes Bauteil hergestellt und während der Sohlenherstellung vom Sohlenwerkstoff mit umspritzt bzw. umgossen wird. Rippenförmige Verankerungsteile sind mit 25 bezeichnet. Grundsätzlich können diese Verankerungsteile 25 aber auch eingespart werden, indem die Enden des Wellenprofilteiles mit den beiderseits angrenzenden Laufsohlenteilen beispielsweise verklebt werden. Die Herstellung als gesondertes Profilteil ist im übrigen auch mit den in den Fig. 4 bis 9 gezeigten Wellenbändern 9a, 10a möglich. Eine besonders einfache und dauerhafte Ausführungsform erhält man dann, wenn die Kunststoffstäbchen oder -röhrchen 26 so umgossen oder umspritzt werden, daß brand-und laufsohlenseitig wellenförmige Rippen 27 mit dazwischenliegenden Wellentälern 28 entstehen.

Die Abmessungen der Wellenberge und Wellentäler sind so bemessen, daß im Ballenbereich zwischen den vorderen und hinteren Beschlägen vorzugsweise drei Wellenberge und vier Wellentäler angeordnet sind, während im vorderen Gelenkbereich nach den hinteren Beschlägen 3', 3' der Vordersohle vorzugsweise fünf Wellenberge und sechs Wellentäler angeordnet sind. Falls Wellenbänder aus vorgefertigten Einzelteilen verwendet werden, läßt sich durch eine unterschiedliche Materialwahl die Biegefähigkeit der jeweiligen Wellenbänder noch besonders anpassen. Aber auch bei mit der Laufsohle integrierten Wellenbändern ist eine Anpassung insofern möglich, als die Wellenbänder im Ballen- und im Gelenkbereich unterschiedliche Formen besitzen. Insbesondere scheint es günstig, die Biegefreudigkeit des Wellenbandes durch spezifische Formgebungen im Ballenbereich ausgeprägter auszubilden als im Gelenkbereich, das heißt, daß die Biegefähigkeit im Ballenbereich größer oder wenigstens etwas größer ist als im angrenzenden vorderen Gelenkbereich.

Der Gegenstand der vorliegenden Erfindung beschränkt sich nicht auf die dargestellten und beschriebenen Ausführungsbeispiele, sondern er kann in mehrfacher Weise abgewandelt werden. So können beispielsweise die verschiedenen Rippenprofile beliebig miteinander kombiniert und entweder beidseitig gleich oder aber auch verschiedenartige Profile auf der Sohleninnenseite 15 und auf der Sohlenlauffläche 17 besitzen.

Als Sohlenmaterialien kommen neben den bei Fußballschuhen verbreitet eingesetzten Kunststoffen, wie Polyamid (Nylon) oder Polyurethan alle in der Sportschuhindustrie gängigen biegsamen, vorzugsweise federelastischen Kunststoffe, in Betracht, sofern diese die vom jeweiligen Wettbewerb gestellten Anforderungen erfüllen.

Die Erfindung ist auch nicht auf Sportschuhe für Mannschaftssportarten, wie Fußball, Handball, Hockey oder dgl. beschränkt. Sie kommt mit gleichen oder ähnlichen Vorteilen auch bei Individualsportarten, insbesondere bei den verschiedenen Laufsportarten oder Sprungwettbewerbern mit Vorteil zur Anwendung.

Die Beschläge müssen nicht unbedingt auswechselbar an der Laufsohle befestigt sein. Sie können auch eine Einheit mit der Laufsohle bilden, wie beispielsweise bei den sogenannten Noppensohlen oder aus anderem, vorzugsweise härterem Material als die Laufsohle bestehen und dann direkt von dem Laufsohlenmaterial umgossen bzw. umspritzt werden.

Die außergewöhnliche Biegsamkeit der Sportschuhe mit der erfindungsgemäßen Laufsohle ist einerseits in der Formgebung (Wellenbänder) und andererseits in der Möglichkeit der Dehnung oder Streckung der Wellenbänder begründet.

Die beiden Biegebereiche mit erhöhter Flexibilität verbessern die Beweglichkeit des Fußes, was insbesondere beim Fußballspielen eine gefühlvollere Ballbehandlung und einen perfekteren Abrollvorgang des Sportschuhes ohne frühzeitige Ermüdungserscheinungen ermöglicht. Nach der Erfindung hergestellte Sportschuhe besitzen auch ein besseres Langzeitverhalten, da durch die Beseitigung des Staues zwischen der Laufsohle und der Brandsohle die Gefahr der Materialermüdung erheblich reduziert ist.

## Patentansprüche

1. Sportschuh mit einer federelastischen Laufsohle aus Kunststoff, insbesondere aus Polyamid, an deren Laufseite Beschläge, wie Stollen, Krallen oder Spikes (3, 3', 3"), vorzugsweise auswechselbar befestigt sind und die im Ballenbereich zwischen zwei Beschlägegruppen eine Biegezone (9) mit parallel zueinander angeordneten, zur Sohlenlängsachse quer verlaufenden Rippen aufweist, dadurch gekennzeichnet, daß im Anschluß an die Biegezone (9) im Ballenbereich in Richtung zur Ferse hin gesehen hinter der diese Biegezone (9) begrenzenden Beschlägegruppe (3'-3') eine weitere Biegezone (10) mit parallel zueinander angeordneten, zur Sohlenlängsachse quer verlaufenden Rippen (12) vorgesehen ist und daß die Rippen (11, 12) in beiden Biegezonen (9, 10) ein fortlaufendes, aus Wellenbergen und Wellentälern bestehendes Wellenband (9a, 10a) bilden.

2. Sportschuh nach Anspruch 1, dadurch gekennzeichnet, daß das bzw. die Wellenbänder (9a, 10a) aus dem gleichen Material wie die übrigen Teile der Laufsohle (1) bestehen und mit diesen integriert sind.

3. Sportschuh nach Anspruch 1 oder 2, dadurch gekennzeichnet, daß sich wenigstens einige der Rippen (11, 12 ; 16, 18 ; 16, 19 ; 20 ; 21 ; 22 ; 24 ; 27) zumindest auf der Sohlenaußenseite (17) nahezu über die gesamte Sohlenbreite erstrecken.

4. Sportschuh nach einem der Ansprüche 1 bis 3, dadurch gekennzeichnet, daß sich die Rippen (16 ; 20 ; 21 ; 22 ; 24 ; 27) auf der SohIeninnensejte (15) nur soweit quer zur Sohlenlängsachse erstrecken, daß an den Sohlenrändern beidseitig ein rippenfreier Randstreifen (14) von etwa 10 mm verbleibt (Fig. 3).

5. Sportschuh nach einem der Ansprüche 1 bis 4, dadurch gekennzeichnet, daß das bzw. die Wellenbänder (9a, 10a) im Querschnitt als Wellenlinie mit laufsohlen- und brandsohlenseitig abgerundeten Wellenbergen ausgebildet sind (Fig. 6).

6. Sportschuh nach einem der Ansprüche 1 bis 4, dadurch gekennzeichnet, daß das bzw. die Wellenbänder (9a, 10a) im Querschnitt als Doppeltrapezlinie ausgebildet sind (Fig. 7).

7. Sportschuh nach einem der Ansprüche 1 bis 4, dadurch gekennzeichnet, daß das bzw. die Wellenbänder (9a, 10a) im Querschnitt als Sägezahnlinie ausgebildet sind (Fig. 9).

8. Sportschuh nach einem der Ansprüche 1 bis 4, dadurch gekennzeichnet, daß das bzw. die Wellenbänder (9a, 10a) im Querschnitt laufsohlenseitig dachförmige und brandsohlenseitig trapezförmige Wellenberge aufweisen (Fig. 5).

9. Sportschuh nach einem der Ansprüche 1 bis 4, dadurch gekennzeichnet, daß das bzw. die Wellenbänder (9a, 10a) im Querschnitt mäanderförmig ausgebildet sind (Fig. 8).

10. Sportschuh nach einem der Ansprüche 1 bis 4, dadurch gekennzeichnet, daß das bzw. die Wellenbänder (9a, 10a) durch Umgießen oder Umspritzen von quer zur Sohlenlängsachse angeordneten Röhrchen (26) mit dem Laufsohlenwerkstoff gebildet sind (Fig. 10).

11. Sportschuh nach einem der Ansprüche 1 bis 10, dadurch gekennzeichnet, daß die Biegezone (10) im Gelenkbereich laufsohlen- und brandsohlenseitig so ausgebildet ist, daß in beiden Sohlenebenen in den beiderseitigen Randbereichen ein rippenfreier Randstreifen (R) von etwa 10 mm verbleibt.

12. Sportschuh nach einem der Ansprüche 1 bis 11, dadurch gekennzeichnet, daß im Falle sich nicht über die gesamte Sohlenbreite erstreckender Rippen (11, 12) die Endbereiche der Rippen wenigstens laufsohlenseitig verrundet sind (Fig. 1).

13. Sportschuh nach einem oder mehreren der Ansprüche 1 bis 12, dadurch gekennzeichnet, daß die Biegezone (9) im Ballenbereich eine höhere Flexibilität besitzt als die anschließende Biegezone (10) im Gelenkbereich.

14. Sportschuh nach Anspruch 13, dadurch gekennzeichnet, daß die unterschiedliche Flexibilität der Biegezonen (9, 10) im Ballen- und Gelenkbereich durch unterschiedliche Formgebung der Wellenbänder (9a, 10a) erzielt ist.

15. Sportschuh nach einem der Ansprüche 1 bis 14, dadurch gekennzeichnet, daß der Laufsohle (1) des Sportschuhes eine Brandsohle (4) zugeordnet ist, die wenigstens an der Stelle eines der beiden Wellenbänder (9a, 10a) mit korrespondierenden Zwischenstücken (8) aus volumenkompressiblem Werkstoff versehen ist (Fig. 2).

16. Sportschuh nach Anspruch 15, dadurch gekennzeichnet, daß der volumenkompressible Werkstoff je nach den auf ihn ausgeübten Kräften (Zug- oder Druckkräfte) dehnbar bzw. stauchbar ist (Fig. 2).

17. Sportschuh nach einem der Ansprüche 1 bis 16, dadurch gekennzeichnet, daß die Wellenbänder (9a, 10a) als besonderes, vorgefertigtes Bauteil ausgebildet sind, die mit den weiteren Laufsohlenteilen durch Kleben, Umgießen oder dgl. verbindbar sind.

## Claims

1. A sports shoe having a springily elastic running sole of plastics, in particular of polyamide, to the running face of which are attached preferably interchangeably fittings such as bars, claws or studs (3, 3', 3") and which in the region of the ball of the foot between two groups of fittings exhibits a zone (9) of bend having ribs arranged in parallel with one another, running across the longitudinal axis of the sole, characterized in that adjoining the zone (9) of bend in the region of the ball of the foot, looking in the direction towards the heel behind the groups (3'-3') of fittings bounding this zone (9) of bend, a further zone (10) of bend is provided, having ribs (12) arranged in parallel with one another, running across the longitudinal axis of the sole, and that the ribs (11,12) in both zones (9, 10) of bend form a continuous waveband (9a, 10a) consisting of wave crests and wave troughs.

2. A sports shoe as in Claim 1, characterized in that the waveband or wavebands (9a, 10a) consist of the same material as the remaining parts of the running sole (1) and are integrated with them.

3. A sports shoe as in Claim 1 or 2, characterized in that at least some of the ribs (11, 12 ; 16, 18 ; 16.19 ; 20 ; 21 ; 22; 24 ; 27) extend at least on the outside (17) of the sole nearly across the whole width of the sole.

4. A sports shoe as in one of the Claims 1 to 3, characterized in that the ribs (16 ; 20 ; 21 ; 22 ; 24 ; 27) on the inside (15) of the sole extend only so far across the longitudinal axis of the sole that at the edges of the sole on both sides a ribfree edge strip (14) of about 10 mm is left (Figure 3).

5. A sports shoe as in one of the Claims 1 to 4, characterized in that the waveband or wavebands (9a, 10a) are made in cross-section as a wave line having rounded wave crests on the running sole ride and the welt side (Figure 6).

6. A sports shoe as in one of the Claims 1 to 4, characterized in that the waveband or wavebands (9a, 10a) are made in cross-section as a double trapezoidal line (Figure 7).

7. A sports shoe as in one of the Claims 1 to 4, characterized in that the waveband or wavebands (9a, 10a) are made in cross-section as a sawtooth line (Figure 9).

8. A sports shoe as in one of the Claims 1 to 4, characterized in that the waveband or waveband (9a, 10a) exhibit in cross-section wave crests which on the running sole side are roof-shaped and on the welt side are trapezoidal (Figure 5).

9. A sports shoe as in one of the Claims 1 to 4, characterized in that the waveband or wavebands (9a, 10a) are made meander-shaped in cross-section (Figure 8).

10. A sports shoe as in one of the Claims 1 to 4, characterized in that the waveband or wavebands (9a, 10a) are formed by the material of the running sole through casting or injecting it round small tubes (26) arranged across the longitudinal axis of the sole (Figure 10).

11. A sports shoe as in one of the Claims 1 to 10, characterized in that the zone (10) of bend in the region of the joint is made on the running sole side and on the welt side in such a way that in both planes of the sole in the edge regions on both sides a ribfree strip (R) of about 10 mm is left.

12. A sports shoe as in one of the Claims 1 to 11, characterized in that in the case of ribs (11, 12) which do not extend across the whole width of the sole the end regions of the ribs at least on the running sole side are rounded (Figure 1).

13. A sports shoe as in one or more of the Claims 1 to 12, characterized in that the zone (9) of bend in the region of the ball of the foot has a higher flexibility than the adjoining zone (10) of bend in the region of the joint.

14. A sports shoe as in Claim 13, characterized in that the differing flexibility in the zones (9, 10) of bend in the regions of the ball of the foot and of the joint is achieved by giving different shapes to the wavebands (9a, 10a).

15. A sports shoe as in one of the Claims 1 to 14, characterized in that with the running sole (1) of the sports shoe a welt (4) is associated, which at least at the place of one of the two wavebands (9a, 10a) is provided with corresponding intermediate pieces (8) of material compressible in volume (Figure 2).

16. A sports shoe as in Claim 15, characterized in that the material compressible in volume is able to lengthen or shorten depending upon the forces (forces of tension or compression) exerted upon it (Figure 2).

17. A sports shoe as in one of the Claims 1 to 16, characterized in that the wavebands (9a, 10a) are made as a separate prefabricated component which can be combined with the other parts of the running sole by glueing, casting round them, or the like.

## Revendications

1. Chaussure de sport portant une semelle élastique en matière plastique, en particulier en polyamide, sur la surface de marche de laquelle sont fixées des garnitures, telles que des crampons, pointes ou « spikes » (3, 3', 3"), de préférence échangeables, et qui présente, dans la zone du gros orteil, entre deux groupes de garnitures, une zone de pliage (9), avec des nervures disposées parallèlement entre elles, s'étendant transversalement à l'axe longitudinal de la semelle, chaussure caractérisée en ce qu'il est prévu, en liaison avec la zone de pliage (9) de la zone du gros orteil, si l'on regarde dans la direction du talon, après le groupe de garnitures (3', 3') limitant cette zone de pliage (9), une autre zone de pliage (10) avec des nervures (12) s'étendant, parallèlement entre elles, transversalement à l'axe longitudinal de la semelle, et que les nervures (11, 12) des deux zones de pliage (9, 10) forment une bande ondulée (9a, 10a) continue constituée de crêtes et de creux de ces ondulations.

2. Chaussure de sport suivant la revendication 1, caractérisée en ce que la ou les bandes ondulées (9a, 10a) sont faites de la même manière que les autres parties de la semelle (1) et ne font qu'un avec celle-ci.

3. Chaussure de sport suivant l'une des revendications 1 ou 2, caractérisée en ce qu'au moins certaines des nervures (11, 12, 16, 18, 16, 19, 20, 21, 22, 24, 27) s'étendent au moins sur la face extérieure (17) de la semelle, presque sur toute la largeur de cette semelle.

4. Chaussure de sport suivant les revendications 1 à 3, caractérisée en ce que les nervures (16, 20, 21, 22, 24, 27) de la face intérieure (15) de la semelle, s'étendent perpendiculairement à l'axe longitudinal de la semelle seulement assez loin pour qu'il subsiste sur les bords de la semelle, de chaque côté, une bande marginale (14) exempte de nervure d'environ 10 mm (figure 3).

5. Chaussure de sport suivant l'une des revendications 1 à 4, caractérisée en ce que la ou les bandes ondulées (9a, 10a) sont réalisées en coupe transversale sous la forme d'une ligne ondulée dont les crêtes sont arrondies du côté de la face de marche et de la face intérieure de la semelle (figure 6).

6. Chaussure de sport suivant l'une des revendications 1 à 4, caractérisée en ce que la ou les bandes ondulées (9a, 10a) sont réalisées, en coupe, sous la forme d'une ligne trapézoïdale double (figure 7).

7. Chaussure de sport suivant l'une des revendications 1 à 4, caractérisée en ce que la ou les bandes ondulées (9a, 10a) forment, en coupe transversale, une ligne en dents de scie (figure 9).

8. Chaussure de sport suivant l'une des revendications 1 à 4, caractérisée en ce que la ou les bandes ondulées (9a, 10a) présentent, en coupe transversale, des crêtes d'ondes en forme de toit du côté de la marche et trapézoïdales du côté de la face intérieure de la semelle (figure 5).

9. Chaussure de sport suivant l'une des revendications 1 à 4, caractérisée en ce que la ou les bandes ondulées (9a, 10a) sont réalisées, en coupe transversale, en forme de sinuosités (figure 8).

10. Chaussure de sport suivant l'une des revendications 1 à 4, caractérisée en ce que la ou les bandes ondulées (9a, 10a) sont formées en recouvrant, par coulée ou par injection, des petits tubes (26), disposés perpendiculairement à l'axe longitudinal de la semelle, avec de la matière dont est faite cette semelle (figure 10).

11. Chaussure de sport suivant l'une des revendications 1 à 10, caractérisée en ce que la zone de pliage (10) de la zone de l'articulation, est réalisée du côté de la marche et du côté intérieur de façon telle qu'il reste sur les deux plans de la semelle, dans les zones marginales des deux côtés, une bande marginale exempte de nervures (R) d'environ 10 mm.

12. Chaussure de sport suivant l'une des revendications 1 à 11, caractérisée en ce que, si les nervures (11, 12) ne s'étendent pas sur toute la largeur de la semelle, les bouts de ces nervures sont arrondis, au moins sur la face de la marche (figure 1).

13. Chaussure de sport suivant une ou plusieurs des revendications 1 à 12, caractérisée en ce que la zone de pliage (9) de la zone du gros orteil possède une flexibilité plus grande que la zone de pliage (10) qui se raccorde à la zone de l'articulation.

14. Chaussure de sport suivant la revendication 13, caractérisée en ce que la différence de flexibilité des zones de pliage (9, 10) dans les zones du gros orteil et de l'articulation, sont obtenues en donnant des formes différentes aux bandes ondulées (9a, 10a).

15. Chaussure de sport suivant l'une des revendications 1 à 14, caractérisée en ce qu'à la semelle de marche (1) de la chaussure de sport, il est adjoint une semelle intérieure (4) qui est pourvue, au moins à l'emplacement d'une des deux bandes ondulées (9a, 10a) de pièces intermédiaires correspondantes (8) en matière dont le volume est compressible (figure 2).

16. Chaussure de sport suivant la revendication 15, caractérisée en ce que la matière dont le volume est compressible peut s'étendre ou se comprimer suivant les forces qui sont exercées sur elle (forces de traction ou de compression) (figure 2).

17. Chaussure de sport suivant l'une des revendications 1 à 16, caractérisée en ce que les bandes ondulées (9a, 10a) sont réalisées sous la forme de pièces spéciales préfabriquées qui peuvent être jointes avec les autres parties de la semelle par collage, recouvrement par coulée ou autre procédé.
